# EUROPÄISCHE PATENTSCHRIFT

(11) **EP 0 107 013 B1**
(45) Veröffentlichungstag und Bekanntmachung des Hinweises auf die Patenterteilung: **03.12.1986**
(21) Anmeldenummer: 83109084.0
(22) Anmeldetag: 14.09.1983
(51) Int. Cl.: H01F 27/26, H01F 27/34

(54) **Drossel mit Wicklungen um Kernschenkel aus Eisenkernscheiben**
Choke having windings around core members made up of iron cores shaped as discs
Réactance avec des enroulements sur des branches du noyau constituées pas des noyaux de fer en forme de disques

(30) Priorität: 29.09.1982 DE 3236117
(43) Veröffentlichungstag der Anmeldung: 02.05.1984
(73) Patentinhaber: TRANSFORMATOREN UNION AKTIENGESELLSCHAFT, D-8500 Nürnberg 40 (DE)
(72) Erfinder: Müller, Walter Dr. Dipl.-Ing., D-8540 Schwabach (DE)
(74) Vertreter: Mehl, Ernst, Dipl.-Ing.

## Beschreibung

Die Erfindung betrifft Drosseln für große elektrische Leistungen mit Wicklungen um Kernschenkel aus in Achsrichtung mit Abständen übereinandergestapelten Eisenkernscheiben und mit stirnseitig über und unter den Wicklungen angeordneten Jochen, die durch die Eisenkernscheiben achsmittig durchsetzende, metallische Zugelemente fixiert sind, wobei die Zugelemente aus hochfestem Stahl hergestellt und ausschließlich unter Berücksichtigung der mechanischen Festigkeit dimensioniert sind.

Mit Rücksicht auf die Reduzierung von magnetisch bedingten Geräuschen müssen das obere und das untere Joch bei derartigen Drosseln mechanisch miteinander verspannt sein. Die Abstützung der Joche erfolgt dabei über die Kernblechpakete und über Beilagen aus hartem Werkstoff in den Spalten zwischen übereinander angeordneten Kernblechpaketen. Durch die Spannkraft werden die durch die magnetischen Zugkräfte an den Grenzflächen der Kernblechpakete auftretenden Schwingungsamplituden klein gehalten.

Für die Verspannung der Joche sind unterschiedliche Anordnungen bekannt. Beispielsweise ist durch die US-Patentschrift 2 909 742 eine Anordnung bekannt, bei der im Zentrum jedes Kernschenkels ein mechanisches Zugelement vorgesehen ist, das die Joche durchstößt und über verhältnismäßig einfache stern- oder scheibenförmige Verbindungselemente die Zugkraft auf die Joche überträgt.

Als Werkstoff für die im Zentrum des magnetischen Wechselfeldes liegenden Zugelemente sind glasfaserverstärkte Kunststoffstangen oder unmagnetischer Stahl verwendet worden. Bei der vorgenannten bekannten Anordnung bestehen die Zugelemente aus Stahl und sind durch eine Muffe aus Isolierwerkstoff elektrisch isoliert. Der Einsatz von glasfaserverstärkten Kunststoffstangen hat den Nachteil, daß dieser Werkstoff während seiner Alterung fließt und der Einsatz von elektrisch isolierten metallischen Bolzen als Zugelement läßt mit Rücksicht auf die Wirbelstromerwärmung im Magnetfeld nur sehr niedrige magnetische Längsfeldstärken zu.

Der Erfindung liegt daher die Aufgabe zugrunde, für die Verspannung der Joche einer Drossel mit den zugehörigen Kernschenkein und Wicklungen die Kernschenkel zentral durchsetzende Zugstangen zu schaffen, die die volle Ausnutzung der erreichbaren Längsfeldstärken im Kernschenkel und gleichzeitig die Ausnutzung der mechanischen Festigkeit der übrigen Bauteile, insbesondere der Zugstangen, auf wirtschaftliche Art und Weise gewährleistet.

Erfindungsgemäß wird diese Aufgabe dadurch gelöst, daß im Bereich der Eisenkernscheiben und der Joche von einem geschlossenen Mantel aus Werkstoff mit sehr guter elektrischer Leitfähigkeit, beispielsweise aus Kupfer oder Aluminium, umgeben sind, der derart ausgeführt ist, daß die in dem Mantel erzeugten Wirbelströme das Magnetfeld im Inneren des Zugelementes gegenüber dem ohne Mantel zu erwartenden Magnetfeld auf einen Teilbetrag reduzieren, der gerade ausreicht, um die Wirbelströme im Mantel aufrecht zu erhalten und daß das Zugelement im Querschnitt rechteckig ist und die längere Seite des Querschnitts parallel zur Schichtrichtung der Bleche im Joch liegt.

Nach zweckmäßigen Weiterbildungen der Erfindung besteht das Zugelement aus mehreren parallel aneinanderliegenden Bändern, von denen jedes für sich von einem Mantel aus Werkstoff mit sehr hoher elektrischer Leitfähigkeit umfaßt ist.

Eine besonders wirksame Weiterbildung der Erfindung besteht darin, daß der Mantel jedes Zugelementes aus einer oder aus mehreren axial parallelen, elektrisch kurzgeschlossenen Spulen aus folienartigem Blechband gewickelt ist.

Nach vorteilhaften Ausgestaltungen der Erfindung ist vorgesehen, daß die elektrische Leitfähigkeit des Werkstoffes für den Mantel mindestens 5-mal, vorzugsweise mehr als 25-mal, so groß ist wie die des hochfesten Stahles der Zugelemente, und daß die elektrische Leitfähigkeit des hochfesten Stahles kleiner als 2 rn/Ω - mm² ist.

Erfindungsgemäß gestaltete Zugelemente mit einem Mantel aus elektrisch sehr gut leitendem Werkstoff sind sehr vorteilhaft, weil sie eine achsmittig in den Kernschenkeln angeordnete Zentralverspannung für die Joche bei beliebig hohen magnetischen Wechselfeldstärken und damit auch bei beliebig hohen Drosselnennleistungen erlauben.

Ein Ausführungsbeispiel der Erfindung wird anhand einer Zeichnung näher erläutert, wobei in der Zeichnung ein Längsschnitt durch eine Drossel mit erfindungsgemäß von einem Mantel umgebenen Zugelement in den Kernschenkein dargestellt ist.

Wicklungen 1 einer mehrphasigen Drossel umfassen jeweils einen Kernschenkel aus in Achsrichtung übereinandergestapelten Eisenkernscheiben 2. Zwischen jeweils aufeinanderfolgenden Eisenkernscheiben 2 ist je eine Zwischenlage 5 aus unmagnetischem Werkstoff mit sehr hohem Elastizitätsmodul angeordnet, so daß dieser Kernschenkel für sich eine starre feste Säule darstellt. Die einzelnen Eisenkernscheiben 2 sind in bekannter Weise aus Transformatorblechlamellen zusammengesetzt und weisen ebenso, wie die Zwischenlagen 5, einen achsparallelen zentralen Durchbruch auf.

Unter Zwischenschaltung von weiteren Zwischenlagen 5 liegen auf den Stirnflächen der von den Eisenkernscheiben 2 gebildeten Kernschenkel Joche 3 auf, die vorzugsweise als gerade Balken gestaltet sind und ebenfalls aus Transformatorblechlamellen zusammengesetzt sind. Über den in den Eisenkernscheiben 2 und den Zwischenlagen 5 der einzelnen Kernschenkel vorgesehenen Durchbrüchen sind in den beiden Jochen 3 ebenfalls Durchbrüche vorgesehen, die mit den erstgenannten deckungsgleich sind.

Die Durchbrüche in den Jochen 3, den Eisenkernscheiben 2 und den Zwischenlagen 5 werden je Kernschenkel von einem metallischen Zugelement 4 in Längsrichtung durchsetzt, das an seinen Enden Muttern 8 trägt, die nach ihrem Anziehen über Scheiben 7 die den Eisenkreis der Drossel bildenden Eisenkernscheiben 2 und die Joche 3 fest aufeinanderpressen. Die Zwischenlagen 5 dienen in dieser Anordnung im wesentlichen zur Einstellung des magnetischen Widerstandes des Eisenkreises.

Zur Abschirmung der in den Jochen 3 sowie den Eisenkernscheiben 2 durch die Wicklungen 1 erzeugten sehr hohen magnetischen Wechselfeldstärke von den metallischen Zugelementen 4 sind diese im Bereich der Eisenkernscheiben 2 und der Joche 3 praktisch lückenlos von je einem Mantel 6 aus elektrisch sehr gut leitendem Werkstoff umgeben. Die im Mantel 6 an jeder Stelle Messenden Wirbelströme reduzieren das Magnetfeld im Innenraum des Mantels 6 auf einen Teilbetrag, der gerade ausreicht, um die Wirbelströme im Mantel 6 aufrecht zu erhalten.

Durch die Herstellung der Zugelemente 4 aus hochlegiertem, hochfestem Stahl mit gegenüber der elektrischen Leitfähigkeit des Mantels 6 wesentlich niedrigerer elektrischer Leitfähigkeit ist die Erwärmung in jedem einzelnen der Zugelemente 4 durch das verbleibende Restfeld vernachlässigbar klein. Dabei ist der Strombelag in dem Mantel 6 und die erforderliche Wandstärke desselben von dem umschlossenen Querschnitt abhängig. Bei einer Unterteilung des Zugelementes 4 in ein Bündel von parallelen Bändern ist es deshalb vorteilhaft, jedes einzelne der Bänder mit einem eigenen Mantel 6 mit entsprechend kleiner Wandstärke zu umgeben.

Als Werkstoff für den Mantel 6 eignen sich insbesondere Kupfer oder Aluminium, deren elektrische Leitfähigkeit 20- bis 30-mal so groß ist wie die elektrische Leitfähigkeit eines hochfesten mit Nickel, Chrom und/oder Molybdän hochlegierten Stahles. Zur Verhinderung von Korrosion zwischen den unterschiedlichen Metallen ist es häufig zweckmäßig, die Berührungsflächen der Zugelemente 4 und des jeweils zugehörigen Mantels 6 galvanisch zu behandeln oder mit einer korrosionsneutralen Folie, beispielsweise mit Papier, abzudecken.

## Patentansprüche

1. Drossel für große elektrische Leistungen mit Wicklungen (1) um Kernschenkel aus in Achsrichtung mit Abständen übereinandergestapelten Eisenkernscheiben (2) und mit stirnseitig über und unter den Wicklungen angeordneten Jochen (3), die durch die Eisenkernscheiben (2) achsmittig durchsetzende, metallische Zugelemente (4) fixiert sind, wobei die Zugelemente (4) aus hochfestem Stahl hergestellt und ausschließlich unter Berücksichtigung der mechanischen Belastung dimensioniert sind, dadurch gekennzeichnet,
daß die Zugelemente (4) im Bereich der Eisenkernscheiben (2) und der Joche (3) von einem geschlossenen Mantel (6) aus Werkstoff mit sehr guter elektrischer Leitfähigkeit, beispielsweise aus Kupfer oder Aluminium, umgeben sind, der derart ausgeführt ist,
daß in dem Mantel (6) erzeugten Wirbelströme das Magnetfeld im Inneren des Zugelementes (4) gegenüber dem ohne Mantel zu erwartenden Magnetfeld auf einen Teilbetrag reduzieren, der gerade ausreicht, um die Wirbelströme im Mantel (6) aufrecht zu erhalten und
daß das Zugelement (4) im Querschnitt rechteckig ist und die längere Seite des Querschnitts parallel zur Schichtrichtung der Bleche im Joch (3) liegt.

2. Drossel nach Anspruch 1, dadurch gekennzeichnet, daß das Zugelement (4) aus mehreren parallel aneinanderliegenden Bändern besteht, von denen jedes für sich von einem Mantel (6) aus Werkstoff mit sehr hoher elektrischer Leitfähigkeit umfaßt ist.

3. Drossel nach Anspruch 1 oder 2, dadurch gekennzeichnet, daß der Mantel (6) jedes Zugelementes (4) aus einer oder aus mehreren axial parallelen, elektrisch kurzgeschlossenen Spulen aus folienartigem Blechband gewickelt ist.

4. Drossel nach einem der vorhergehenden Ansprüche 1 bis 3, dadurch gekennzeichnet, daß die elektrische Leitfähigkeit des Werkstoffes für den Mantel (6) mindestens 5-mal, vorzugsweise mehr als 25-mal, so groß ist wie die des hochfesten Stahles der Zugelemente (4).

5. Drossel nach einem der vorhergehenden Ansprüche 1 bis 4, dadurch gekennzeichnet, daß die elektrische Leitfähigkeit des hochfesten Stahles kleiner als 2 rn/Ω · mm² ist.

## Claims

1. A choke for large electric outputs having windings (1) round core flanks made of axially aligned and spaced iron core discs (2) and with yokes (3) which are arranged at the ends above and below the windings and which are fixed by metallic tension elements (4) which coaxially penetrate the iron core discs (2), where said tension elements (4) are made of a high-tensile steel and exclusively dimensioned by taking into consideration the mechanical stress, characterised in
that, in the region of the iron core discs (2) and the yokes (3), the tension elements (4) are surrounded by a sealed casing (6) consisting of a material of high electrical conductivity, e. g. of copper or aluminium, which is contrived to be such that the eddy currents produced in the casing (6) reduce the magnetic field inside the tension elements (4) in relation to the magnetic field, which is to be expected without a casing, to a partial amount which is just sufficient in order to maintain the eddy currents in the casing (6) and
that the tension element (4) has a rectangular cross-section and the longer sides of the cross-section are arranged to be parallel to the layer direction of the sheets in the yoke (3).

2. A choke as claimed in claim 1, characterised in that the tension element (4) consists of a plurality of strips which are joined in parallel and each of which is individually surrounded by a casing (6) made of a material of extremely high electrical conductivity.

3. A choke as claimed in claim 1 or claim 2, characterised in that the casing (6) of each tension element (4) is wound from one or more axially parallel, electrically short-circuited coils consisting of a foil-like sheet metal strip.

4. A choke as claimed in one of the preceding claims 1 to 3, characterised in that the electrical conductivity of the casing material is at least 5 times, preferably more than 25 times as great as that of the high-tensile steel of the tension elements (4).

5. A choke as claimed in one of the preceding claims 1 to 4, characterised in that the electrical conductivity of the high-tensile steel is less than 2 rn/Ω · mₘ2_{.}

## Revendications

1. Réactance pour des puissances électriques élevées, comportant des enroulements (1) disposés autour d'une branche formant noyau constituée par des disques formant noyau de fer (2), superposés axialement en étant écartés les uns des autres, et comportant des culasses (3), qui sont disposées au-dessous des enroulements et sont fixées par des tirants métalliques (4) traversant, dans une position centrée axialement, les disques (2) du noyau de fer, les tirants (4) étant réalisés en un acier très résistant et étant dimensionnés en tenant compte exclusivement de la contrainte mécanique, caractérisée par le fait que les tirants (4) sont entourés, dans la zone des disques (2) du noyau de fer et des culasses (3), par une enveloppe fermée (6) constituée en un matériau possédant une très bonne conductibilité électrique, par exemple du cuivre ou de l'aluminium, et qui est réalisée de telle sorte
que des courants de Foucault produits dans l'enveloppe (6) réduisent le champ magnétique à l'intérieur du tirant (4) par rapport au champ magnétique, auquel on peut s'attendre sans enveloppe, à une fraction qui suffit à maintenir les courants de Foucault dans l'enveloppe (6), et
que le tirant (4) possède une section transversale rectangulaire et que le grand côté de la section transversale est parallèle à la direction d'empilage des tôles dans la culasse (3).

2. Bobine d'arrêt suivant la revendication 1, caractérisée par le fait que le tirant (4) est constitué par plusieurs bandes juxtaposées parallèlement les unes aux autres, dont chacune est entourée en soi par une enveloppe (6) constituée en un matériau possédant une conductibilité électrique très élevée.

3. Bobine d'arrêt suivant la revendication 1 ou 2, caractérisée par le fait que l'enveloppe (6) de chaque tirant (4) est formée par enroulement d'une ou de plusieurs bobines à axes parallèles, courts-circuitées du point de vue électrique et constituées par une bande de tôle en forme de feuille.

4. Bobine d'arrêt suivant l'une des revendications précédentes 1 à 3, caractérisée par le fait que la conductibilité électrique du matériau prévu pour l'enveloppe (6) est égale au moins à 5 fois et de préférence à plus de 25 fois celle de l'acier très résistant des tirants (4).

5. Bobine d'arrêt suivant l'une des revendications 1 à 4, caractérisée par le fait que la conductibilité électrique de l'acier très résistant est inférieure à 2 m/Ω · mm².
